# EUROPÄISCHE PATENTSCHRIFT

(11) **EP 2 704 833 B1**
(45) Veröffentlichungstag und Bekanntmachung des Hinweises auf die Patenterteilung: **28.06.2017**
(21) Anmeldenummer: 12719656.6
(22) Anmeldetag: 30.04.2012
(51) Int. Cl.: B01L 1/00, B08B 15/02, B08B 15/00

(54) **SCHRANK, INSBESONDERE SICHERHEITSSCHRANK ODER GEFAHRSTOFFSCHRANK**
CABINET, IN PARTICULAR SAFETY CABINET OR CABINET FOR HAZARDOUS MATERIALS
ARMOIRE, EN PARTICULIER ARMOIRE DE SÉCURITÉ OU ARMOIRE POUR MATIÈRES DANGEREUSES

(30) Priorität: 05.05.2011 DE 202011100301 U
(43) Veröffentlichungstag der Anmeldung: 12.03.2014
(73) Patentinhaber: Düperthal Sicherheitstechnik GmbH & Co.KG, 63791 Karlstein (DE)
(72) Erfinder: BACKHAUS, Frank, 32052 Herford (DE)
(74) Vertreter: Nunnenkamp, Jörg
(86) Internationale Anmeldenummer: PCT/EP2012/057920
(87) Internationale Veröffentlichungsnummer: WO 2012/150217

(56) Entgegenhaltungen:
- EP-A1- 1 745 866
- WO-A1-95/05763
- DE-A1- 4 419 268

## Beschreibung

Die Erfindung betrifft einen Schrank, insbesondere Sicherheitsschrank oder Gefahrstoffschrank, zur Lagerung von vorzugsweise flüssigen Gefahrstoffen, mit einem Schrankkorpus und wenigstens einer eine Zutrittsöffnung im Schrankkorpus verschließenden Schranktür, und mit einer Luftführungseinheit zum Erzeugen eines Luftschleiers im Bereich der Zutrittsöffnung, wobei die Luftführungseinheit hinsichtlich der geförderten Luftmenge variabel ausgebildet ist.

Sicherheitsschränke oder auch Gefahrstoffschränke werden typischerweise in der Praxis eingesetzt, um Chemikalien oder andere, meistens flüssige, Gefahrgüter zu lagern. Zu diesem Zweck werden die fraglichen Gefahrgüter in Flaschen, Kanistern etc. in dem betreffenden Schrank bevorratet. Dieser ist in der Regel mit einer bestimmten und vorgegebenen Feuerbeständigkeit ausgerüstet, die beispielsweise zu einer Feuerstandswiderstandsfähigkeit von 60 Minuten oder 90 Minuten korrespondiert. Auf dieser Weise werden insbesondere im Brandfall etwaige Feuer, Explosionen etc. vermieden. Das hat sich grundsätzlich bewährt.

Ein Schrank und insbesondere Sicherheitsschrank des zuvor beschriebenen Aufbaus wird in der WO 95/05763 A1 in Bezug genommen. Hier ist eine Luftführungseinheit mit perforiertem Rohr am Rand einer Absaugeinrichtung vorgesehen. Auf diese Weise kann ein Luftschleier im Bereich der Zutrittsöffnung erzeugt werden.

Bei der Lehre entsprechend der EP 1 745 866 A1 ist eine Kontrolleinheit vorgesehen, mit deren Hilfe die Luftmenge eines dort im Bereich einer Zutrittsöffnung erzeugten Luftschleiers kontrolliert wird. Das Ganze erfolgt bei einem Laborabzug.

Die ferner noch zu berücksichtigende Offenlegungsschrift DE 44 19 268 A1 befasst sich mit einer Sicherheitswerkbank, die an ihrer Vorderseite mit einem auf- und abbewegbaren Schiebefenster ausgerüstet ist und von oben nach unten von einem Laminar-Luftstrom durchströmt wird. Bei geschlossenem Schiebefenster kann ein Abluftvolumenstrom abgesenkt werden.

Bei einem Schrank entsprechend der DE 20 2010 004 036 U1 ist ein dortiger Auszug mit wenigstens einer Absaugöffnung ausgerüstet, welche mit einer Absaugeinrichtung kommuniziert. Meistens sind mehrere Absaugöffnungen frontseitig des Auszuges vorgesehen, die einen Abluftschleier bilden. Auf diese Weise lassen sich etwaige und über den Auszug fließende und zumeist schwerer als Luft ausgebildete Gefahrstoffe effektiv mit Hilfe der Absaugöffnungen aus dem Innern des Schrankkorpus absaugen.

Die DE 295 17 454 U1 befasst sich mit einem schrankartigen Arbeitsplatz, welcher mit einer Luftzuführung und einer Luftabsaugung ausgerüstet ist. Die Luftzuführung erstreckt sich über die gesamte oder nahezu die gesamte Breite des Arbeitsplatzes, und zwar schlitzförmig. Die Luftabsaugung ist an einer rückseitigen Wandung angeordnet. Zur Abdeckung der Luftabsaugung dient arbeitsplatzseitig ein Prallelement.

Im Rahmen der DE 41 16 500 A1 wird schließlich ein Labor-Wärmeschrank vorgestellt, der mit einem Innengehäuse ausgerüstet ist. Luft aus dem Innengehäuse wird mittels eines Lüfters in eine Luftkammer abgesaugt.

Der Stand der Technik hat sich grundsätzlich bewährt, ist allerdings verbesserungsbedürftig, was die Auslegung des Luftschleiers angeht. Denn im Rahmen der gattungsbildenden DE 20 2010 004 036 U1 wird der Luftschleier auf ein relativ geringes Volumen bzw. eine kleine (Teil-)Fläche innerhalb der Zutrittsöffnung begrenzt. Dadurch ist die Energie zur Erzeugung des Luftschleiers überschaubar. Wenn jedoch mit einem volumenmäßig und auch flächenmäßig viel größeren Luftschleier gearbeitet werden soll, beispielsweise einem solchen, welcher die gesamte Zutrittsöffnung im Schrankkorpus ganz oder doch zumindest größtenteils erfasst, so ist der Energieverbrauch immens. Das ist vor dem Hintergrund ständig steigender Energiepreise und insbesondere mit Blick auf zukunftsträchtige Lösungen nicht mehr akzeptabel. Hier will die Erfindung Abhilfe schaffen.

Der Erfindung liegt das technische Problem zugrunde, einen derartigen Schrank und insbesondere Sicherheitsschrank oder Gefahrstoffschrank so weiter zu entwickeln, dass ein großflächiger Luftschleier erzeugt werden kann, und zwar unter Berücksichtigung einer energetisch optimierten Auslegung.

Zur Lösung dieser technischen Problemstellung ist ein gattungsgemäßer Schrank, insbesondere Sicherheitsschrank oder Gefahrstoffschrank, im Rahmen der Erfindung dadurch gekennzeichnet, dass die Luftführungseinheit nach Maßgabe einer Bedieneinheit beaufschlagt wird, und es sich bei der Bedieneinheit um eine Medienabgabeeinheit handelt, die im Innern des Schrankkorpus vorgesehen ist. Die variable Auslegung der Luftführungseinheit hinsichtlich der geförderten Luftmenge eröffnet die Möglichkeit, die Luftführungseinheit beispielsweise vollständig auszuschalten, wenn der von der Luftführungseinheit erzeugt Luftschleier nicht benötigt wird. Das ist typischerweise dann der Fall, wenn die von dem Luftschleier beaufschlagte Zutrittsöffnung im Schrankkorpus mit Hilfe der Schranktür verschlossen wird. Ebenso wird man die Luftführungseinheit beispielsweise dann abschalten, wenn ein Luftschleier überhaupt nicht benötigt wird, weil keine dampfförmigen Gefahrstoffe entstehen bzw. über die Zutrittsöffnung nach außerhalb des Schrankkorpus austreten können. Das heißt, es besteht die Möglichkeit, die Luftführungseinheit an beispielsweise die Dampfentstehung zu koppeln. Dabei kann grundsätzlich mit einem Sensor im Innern des Schrankkorpus gearbeitet werden, welcher beispielsweise das Entstehen dampfförmiger Gefahrstoffe sensiert und in Abhängigkeit hiervon die Luftführungseinheit beaufschlagt, um den Luftschleier zu erzeugen. Das setzt allerdings regelmäßig eine zusätzliche Steuereinheit und die elektrische Versorgung des Sensors wie der Steuereinheit voraus.

Aus diesem Grund wird erfindungsgemäß so gearbeitet, dass die Luftführungseinheit nach Maßgabe einer Bedieneinheit beaufschlagt wird. Bei dieser Bedieneinheit handelt es sich um eine Medienabgabeeinheit, die im Innern des Schrankkorpus vorgesehen ist. Je nachdem, ob die Bedieneinheit eine Beaufschlagung erfährt, wird auch die Luftführungseinheit entsprechend beaufschlagt. Das kann derart geschehen, dass die Luftführungseinheit steuerbar ausgelegt ist. Ein entsprechendes Signal der Bedieneinheit sorgt also dafür, dass die Luftführungseinheit ebenfalls beaufschlagt wird. Die Bedieneinheit steuert folglich im Beispielfall die Luftführungseinheit. Ganz besonders bevorzugt ist es ferner, wenn die Luftführungseinheit regelbar ausgeführt ist.

In diesem Fall mag die Luftführungseinheit erneut von der Bedieneinheit hinsichtlich ihrer Funktion angesteuert werden. Wenn beispielsweise die Bedieneinheit beaufschlagt wird, sorgt sie zugleich dafür, dass die Luftführungseinheit eingeschaltet wird. Endet die Beaufschlagung der Bedieneinheit, so mag dies dazu korrespondieren, dass zugleich die Luftführungseinheit ausgeschaltet wird. Im Übrigen kann die Bedieneinheit in diesem Zusammenhang die von der Luftführungseinheit geförderte Luftmenge vorgeben. Handelt es sich bei der Bedieneinheit erfindungsgemäß um die Medienabgabeeinheit, so lässt sich je nach der Menge an abgegebenem Medium und/oder der Art des abgegebenen Mediums die geförderte Luftmenge in der Luftführungseinheit entsprechend vorgeben. Dabei wird man typischerweise so vorgehen, dass bei einer erhöhten Dampferzeugungsrate zugleich die durch die Luftführungseinheit geförderte Luftmenge erhöht wird. Hierdurch steigt auch die Geschwindigkeit der Luft im Luftschleier und kann dadurch eine erhöhte Menge an anfallenden Gasen abtransportiert werden.

Vergleichbares gilt für den Fall, dass ein besonders giftiger Gefahrstoff mit Hilfe der Medienabgabeeinheit im Innern des Schrankkorpus abgefüllt werden soll. Jedenfalls besteht die Möglichkeit, die Luftführungseinheit nach Maßgabe der Bedieneinheit zu beaufschlagen, und zwar im Sinne einer Steuerung respektive einer Regelung. Bei der regelnden Beaufschlagung der Luftführungseinheit wird die zu fördernde Luftmenge vorgegeben und im Sinne einer Regelung beibehalten. Dazu mag ein Luftmengenmesser in einer Zuleitung für die Luftführungseinheit vorgesehen sein, mit dessen Hilfe die geförderte Luftmenge geregelt wird.

In sämtlichen Fällen sorgt jedenfalls der Luftschleier dafür, dass beispielsweise im Innern des Schrankkorpus erzeugte gefährliche Dämpfe nicht nach außen über die Zutrittsöffnung hinaus gelangen können. Vielmehr werden diese Dämpfe mit Hilfe des Luftschleiers im Innern des Schrankkorpus zurückgehalten, von wo aus sie über eine meistens obligatorische Absaugleitung inklusive Absaugeinheit abgeführt werden. Dadurch wird das Gefährdungspotenzial für etwaige Bedienpersonen auf ein Minimum reduziert. Da der Luftschleier darüber hinaus tatsächlich nur dann in Betrieb ist, wenn er benötigt wird, sinkt zugleich der Energieverbrauch zur Erzeugung des fraglichen Luftschleiers. Die steuerbare bzw. regelbare Auslegung der Luftführungseinheit trägt schließlich der Menge an entstehenden dampfförmigen Gefahrstoffen und/oder ihrem Gefährdungspotenzial Rechnung. Hierin sind die wesentlichen Vorteile zu sehen.

Nach vorteilhafter Ausgestaltung wird die Luftführungseinheit mittels einer Zu-/Ablufterzeugungseinheit beaufschlagt. Regelgemäß ist die Auslegung so getroffen, dass die Bedieneinheit und die Luftführungseinheit mit einer gemeinsamen Zulufterzeugungseinheit kommunizieren. Bei dieser Zulufterzeugungseinheit mag es sich um einen Drucklufterzeuger handeln. Dieser Drucklufterzeuger ist im einfachsten Fall als simple Druckluftleitung im Innern des Schrankkorpus vorgesehen, mit deren Hilfe beispielsweise der druckluftunterstützte Türantrieb und/oder die druckluftunterstützte Medienabgabeeinheit betrieben werden. Ein solcher Druckluftanschluss bzw. eine Druckluftzuleitung ist bei vielen Sicherheitsschränken ohnehin vorhanden.

Im Rahmen der Erfindung wird nun diese Drucklufteinheit bzw. Zulufterzeugungseinheit nicht nur zum Betrieb der Bedieneinheit genutzt, sondern auch für die Beaufschlagung der Luftführungseinheit. Dabei können die Bedieneinheit und die Luftführungseinheit gemeinsam mit Druckluft beaufschlagt werden. So wird man regelmäßig dann vorgehen, wenn eine Medienabgabeeinheit im Innern des Schrankkorpus vorgesehen ist. Denn diese Medienabgabeeinheit verfügt in der Regel über eine druckluftbetriebene Membranpumpe. Sobald die Medienabgabe gestartet wird, läuft die druckluftbetriebene Membranpumpe an.

Da die Medienabgabe mit dem Entstehen von gefährlichen Dämpfen verbunden sein kann, sorgt der Anlauf der druckluftbetriebenen Membranpumpe erfindungsgemäß zugleich dafür, dass die Luftführungseinheit ebenfalls beaufschlagt wird und als Folge hiervon den gewünschten Luftschleier mit den beschriebenen positiven Wirkungen erzeugt. Das heißt, die Luftführungseinheit wird nach Maßgabe der Bedieneinheit beaufschlagt, im Beispielfall exakt dann, wenn die Medienabgabeeinheit zur Medienabgabe betrieben wird und in diesem Zusammenhang die fraglichen und zurückzuhaltenden Dämpfe entstehen (können).

Die Luftführungseinheit ist im Regelfall als im Bereich der Zutrittsöffnung angeordnetes Rohrelement mit Luftzu-/-austrittsöffnungen ausgebildet. Dabei hat es sich bewährt, wenn mehrere dieser Luftzu-/-austrittsöffnungen in Längserstreckung des Rohrelementes vorgesehen sind. Dadurch, dass die Luftführungseinheit typischerweise eine an die Breite der Zutrittsöffnung angepasste Länge aufweist, ist gewährleistet, dass die meistens regelmäßig über die gesamte Länge der Luftführungseinheit verteilt angeordneten Luftzu-/-austrittsöffnungen einen über die gesamte Breite der Zutrittsöffnung sich erstreckenden Luftschleier erzeugen. Je nach der durch die Luftführungseinheit geförderten Luftmenge erstreckt sich dieser Luftschleier nicht nur über die gesamte Breite der Luftzutrittsöffnung, sondern meistens auch über die gesamte Länge oder größtenteils die gesamte Länge der Luftzutrittsöffnung. Auf diese Weise sorgt der solchermaßen erzeugte Luftschleier dafür, dass praktisch an keiner Stelle der Zutrittsöffnung etwaige schädliche Dämpfe das Innere des Schrankkorpus verlassen können. Vielmehr werden die fraglichen Dämpfe praktisch im Innern des Schrankkorpus gehalten respektive reflektieren - wenn man so will - am Luftschleier und werden bei einem etwaigen Austritt ins Innere des Luftschleiers zurück abgelenkt.

In diesem Zusammenhang hat es sich bewährt, wenn die Luftführungseinheit kopfseitig des Schrankkorpus in der Zutrittsöffnung platziert ist. In diesem Zusammenhang sind gleichmäßig über die Länge der Luftführungseinheit verteilt angeordnete Luftaustrittsöffnungen vorgesehen. Diese Luftaustrittsöffnungen sind sämtlich gleich gerichtet am Rohrelement ausgebildet und weisen im beschriebenen Beispielfall in Richtung auf einen Fuß des Schrankkorpus. Das heißt, die durch die Luftführungseinheit geförderte Luft tritt aus den jeweiligen Luftaustrittsöffnungen kopfseitig des Schrankkorpus aus und strömt in Richtung auf den Fuß des Schrankkorpus. Da sich die Luftführungseinheit typischerweise über die gesamte Breite der Zutrittsöffnung erstreckt, wird auf diese Weise der gewünschte Luftschleier erzeugt, welcher praktisch die gesamte Zutrittsöffnung in ihrer Breite und Länge erfasst.

Ein etwaiger Bereich der Zutrittsöffnung oberhalb der Luftführungseinheit ist im Allgemeinen mit einem Abdeckelement nach außen hin verschlossen. Das Abdeckelement erstreckt sich innerhalb der Zutrittsöffnung. Die Luftführungseinheit ist an das fragliche Abdeckelement in der Zutrittsöffnung angeschlossen. Dabei hat es sich bewährt, die Luftführungseinheit höhenvariabel an das im Kopfbereich des Schrankkorpus vorgesehene Abdeckelement anzuschließen. Tatsächlich erstreckt sich das fragliche Abdeckelement von einem Kopf des Schrankkorpus bis praktisch zur Luftführungseinheit, so dass das Abdeckelement in Verbindung mit dem von der Luftführungseinheit erzeugten Luftschleier insgesamt die Zutrittsöffnung wie beschrieben verschließt.

Das Abdeckelement als solches mag transparent ausgelegt sein, um einem Bediener einen ungehinderten Einblick in das Innere des Schrankkorpus zu gewähren. In diesem Zusammenhang haben sich typischerweise (thermoplastische) durchsichtige Kunststoffe als günstig erwiesen.

Im Folgenden wird die Erfindung anhand einer lediglich ein Ausführungsbeispiel darstellenden Zeichnung näher erläutert; es zeigen:
- Fig. 1: einen erfindungsgemäßen Schrank in einer perspektivischen Übersicht,
- Fig. 2: einen schematischen Längsschnitt durch den Schrank nach Figur 1 und
- Fig. 3: den Schrank nach den Figuren 1 und 2 im Bereich der Luftführungseinheit perspektivisch.

In der Figur 1 ist ein Schrank dargestellt, bei dem es sich im Ausführungsbeispiel um einen Sicherheitsschrank oder Gefahrstoffschrank handelt und der zur Bevorratung von lediglich dort dargestellten Chemikalien 1 dient. Um die Chemikalien 1 komfortabel im Innern des Schrankes unterzubringen, sind an einen Schrankkorpus 2 Drehflügeltüren 3 angeschlagen. Grundsätzlich kann natürlich auch nur mit einer einzigen Drehflügeltür 3 gearbeitet werden, was jedoch nicht gezeigt ist. Die Drehflügeltüren 3 lassen sich synchron von einem Bediener mit einer Hand öffnen und schließen (Einhandbedienung) oder auch getrennt voneinander mit zwei Händen bedienen (Zweihandbedienung). Daneben ist auch eine automatische Türöffnung und Türschließung möglich und denkbar, wenn ein druckluftbetriebener Türantrieb verwirklicht wird. Das ist jedoch nicht gezeigt. Außerdem nicht dargestellt ist die Möglichkeit, die Drehflügeltüren 3 als Falttüren auszulegen.

Wie üblich ist der Schrankkorpus 2 mit Seitenwandungen 2a sowie einer Kopf- oder Deckenwandung 2b, einer Bodenwandung 2c und schließlich einer Rückwandung 2d ausgerüstet. Die Drehflügeltüren 3 sind jeweils um vertikale Achsen 4 drehbar an den Schrankkorpus 2 angeschlossen. Beide Drehflügeltüren 3 sind im Ausführungsbeispiel und nicht einschränkend an ein gemeinsames Verbindungselement 5 bzw. jeweilige Verbindungselemente 5 angeschlossen. Das Verbindungselement 5 bzw. die beiden Verbindungselemente 5 erfahren eine Anordnung im Bereich der Deckenwandung 2b. Das einzige Verbindungselement 5 im Ausführungsbeispiel arbeitet über Schubstangen 6 auf die jeweils angeschlossene Drehflügeltür 3. Der nicht dargestellte und druckluftbetriebene Türantrieb mag seinerseits das Verbindungselement 5 beaufschlagen.

Anhand der schematischen Schnittdarstellung nach Figur 2 wird deutlich, dass im Innern des Schrankkorpus 2 zusätzlich noch eine als Bedieneinheit 7 ausgebildete Medienabgabeeinheit 7 realisiert ist, die oberhalb eines Auszuges 8 eine Anordnung findet. Die Medienabgabeeinheit 7 ist mit einem Abgabeelement 9 ausgerüstet, bei dem es sich um einen Zapfhahn 9 handelt oder handeln kann. Darüber hinaus ist noch ein Hebel 10 realisiert, dessen Beaufschlagung die Abgabe des Mediums bewirkt. Zu diesem Zweck wird ein nicht gezeigter Kanister unter das Medienabgabeelement bzw. den Zapfhahn 9 gestellt und gefüllt, sobald ein Bediener den Hebel 10 beaufschlagt.

Denn bei diesem Vorgang wird eine Pumpe 11 angesteuert, die unterhalb des Auszuges 8 platziert ist. Bei der Pumpe 11 handelt es sich um eine druckluftbetriebene Membranpumpe 11. Die Pumpe 11 kommuniziert mit einem Tauchstutzen 12, welcher in ein Fass bzw. Chemikalienfass 13 reicht und von dort ausgehend die gewünschte Chemikalie hin zur Medienabgabeeinheit 7 fördert, sobald der Hebel 6 beaufschlagt wird.

Im Bereich einer mit Hilfe der Drehflügeltüren 3 verschlossenen Zutrittsöffnung 14 findet sich darüber hinaus und erfindungsgemäß eine speziell ausgelegte Luftführungseinheit 15. Die Luftführungseinheit 15 ist ausweislich der Detaildarstellungen nach Figur 3 als Rohrelement 15 ausgelegt und verfügt über eine Länge L, welche der Breite B der rechteckförmigen Zutrittsöffnung 14 im Beispielfall entspricht.

Die Luftführungseinheit 15 bzw. das zylindrische Rohrelement 15 ist im dargestellten Beispielfall mit mehreren Luftaustrittsöffnungen 16 ausgerüstet, die man in der Figur 3 erkennen kann. Grundsätzlich kann es sich an dieser Stelle auch um Luftzutrittsöffnungen 16 handeln, was jedoch nicht dargestellt ist. Denn im Beispiel wird die Luftführungseinheit bzw. das zylindrische Rohrelement 15 über eine Zuleitung 17 bzw. eine damit kommunizierende Zulufterzeugungseinheit 17 mit Druckluft beaufschlagt. An besagte Zuleitung bzw. Zulufterzeugungseinheit 17 für Druckluft ist auch die Pumpe 11 angeschlossen.

Die Luftführungseinheit 15 ist nun im Rahmen der Erfindung hinsichtlich der durch sie geförderten Luftmenge variabel ausgebildet. Tatsächlich wird die Luftführungseinheit 15 über die Zuleitung 17 mit Druckluft beaufschlagt, wobei die Druckluftbeaufschlagung gesteuert oder geregelt erfolgt. Das geschieht im Beispielfall mit Hilfe einer Bedieneinheit 7. Tatsächlich handelt es sich bei der Bedieneinheit 7 um die Medienabgabeeinheit 7. Dabei ist die Auslegung so gewählt, dass bei einer Beaufschlagung des Hebels 10 nicht nur die Pumpe 11 mit Druckluft über die Zuleitung 17 beaufschlagt wird und die Chemikalie aus dem Fass 13 hin zum Zapfhahn 9 fördert, sondern auch die Luftführungseinheit 15 eine Druckluftbeaufschlagung erfährt. So lange der Hebel 10 gezogen wird, werden also sowohl die Membranpumpe 11 mit Druckluft als auch die Luftführungseinheit 15 mit Druckluft beaufschlagt. Als Folge hiervon erzeugt die die einzelnen Luftaustrittsöffnungen 16 verlassende Luft den in den Figuren angedeuteten Luftschleier 18.

Da die Luftaustrittsöffnungen 16 über die gesamte Längserstreckung der als Rohrelement 15 ausgelegten Luftführungseinheit 15 verteilt angeordnet sind, und zwar in regelmäßiger Anordnung, erstreckt sich der fragliche Luftschleier 18 über die gesamte Breite B der Zutrittsöffnung 14. Die einzelnen Luftaustrittsöffnungen 16 sind jeweils gleich gerichtet am Rohrelement 15 ausgebildet und weisen im dargestellten Beispielfall in Richtung auf die Bodenwandung 2c des Schrankkorpus 2.

Da die Luftführungseinheit 15 im Bereich der Zutrittsöffnung 14 und kopfseitig des Schrankkorpus 2 in der Zutrittsöffnung 14 platziert ist, wird auf diese Weise ein Luftschleier 18 gebildet, der sich nicht nur über die gesamte Breite B der Zutrittsöffnung 14 erstreckt, sondern ausgehend von der Luftführungseinheit 15 bis hin zur Bodenwandung 2c des Schrankkorpus 2 reicht.

Ein im Kopfbereich des Schrankkorpus 2 zusätzlich vorgesehenes Abdeckelement 19 sorgt dafür, dass der Bereich oberhalb der Luftführungseinheit 15 der Zutrittsöffnung 14 bis hin zur Deckenwandung 2b eine zusätzliche Abdeckung erfährt. Tatsächlich ist die Luftführungseinheit 15 an das fragliche und transparent ausgelegte Abdeckelement 19 angeschlossen. Dabei kann die Luftführungseinheit 15 höhenvariabel mit dem fraglichen und im Kopfbereich des Schrankkorpus 2 vorgesehenen Abdeckelement 19 bei Bedarf verbunden werden. Dadurch lässt sich der Luftschleier 18 in gewisser Weise von seiner Ausdehnung und Größe her variieren.

Insgesamt kann die durch die Luftführungseinheit 15 geförderte Luftmenge - wie bereits beschrieben - variiert werden. Das geschieht erfindungsgemäß nach Maßgabe der Bedieneinheit 7. Dabei ist im Beispielfall die Auslegung so getroffen, dass nur bei einer Beaufschlagung des Hebels 10 die Membranpumpe 11 anläuft und die im Vorratsbehälter 13 befindliche Chemikalie über den Zapfhahn 9 nach außen abgegeben wird. Zugleich sorgt die Beaufschlagung des Hebels 10 dafür, dass die Luftführungseinheit 15 ebenfalls mit der Druckluft über die Zuleitung 17 versorgt wird und der Luftschleier 18 in der Zutrittsöffnung 14 erzeugt wird.

Dadurch können etwaige bei der Abgabe der Chemikalie über den Zapfhahn 9 entstehende Dämpfe nicht nach außen über die Zutrittsöffnung 14 gelangen. Vielmehr werden die Dämpfe gleichsam im Innern des Schrankkorpus 2 zurückgehalten. Hier mag eine oder mögen mehrere Absaugöffnungen 20 in Verbindung mit einer Absaugeinheit 21 dafür sorgen, dass die fraglichen Dämpfe abgeführt werden (vgl. Figur 2). Das heißt, selbst bei geöffneten Drehflügeltüren 3 führt eine Beaufschlagung der Medienabgabeeinheit 7 nicht dazu, dass hierbei entstehende und möglicherweise gesundheitsgefährdende Dämpfe einen jenseits des Luftschleiers 18 und selbstverständlich außerhalb des Schrankkorpus 2 befindlichen Bediener überhaupt erreichen. Dadurch wird ein maximaler Schutz des Bedienpersonals insbesondere vor dampfförmigen Gefahrstoffen erreicht.

Wie bereits beschrieben, wird die Luftführungseinheit 15 mit Hilfe der Bedieneinheit 7 angesteuert. Dabei kann die Luftführungseinheit 15 insgesamt auch regelbar ausgelegt sein. In diesem Fall mag beispielsweise eine bestimmte Stellung des Hebels 10 zu einer vorgegebenen Luftmenge korrespondieren, welche durch die Luftführungseinheit 15 gefördert wird. Das heißt, die Schwenkposition des Hebels 10 im Beispielfall, wie sie in der Figur 2 strichpunktiert angedeutet ist und zu einem bestimmten Schwenkwinkel α korrespondiert, gibt die geförderte Luftmenge durch die Luftführungseinheit 15 vor. Je nach dem eingestellten Schwenkwinkel α kann nun die fragliche geförderte Luftmenge variiert werden, und zwar im Sinne einer Regelung. Dabei wird die jeweils geförderte Luftmenge in der Zuleitung 17 mittels eines nicht dargestellten Sensors, beispielsweise eines Luftmengenmessers, erfasst und überwacht. Anders ausgedrückt, korrespondiert jeder Schwenkwinkel α des Hebels 10 im Beispielfall zu einer bestimmten vorgegebenen Luftmenge, die durch die Luftführungseinheit 15 gefördert wird und beispielsweise über den entsprechenden Sensor in der Zuleitung 17 im Sinne einer Regelung vorgegeben und eingehalten wird.

Auf diese Weise lässt sich der erzeugte Luftschleier 18 unter anderem an die tatsächlich zu erwartende Menge an dampfförmigen Gefahrstoffen anpassen. Denn je größer der Schwenkwinkel α des Hebels 10 ist, umso mehr Dampf wird im Regelfall beim Abfüllen der fraglichen Chemikalie über den Zapfhahn 9 erzeugt. Diesem Umstand trägt die Erfindung dadurch Rechnung, dass die durch die Luftführungseinheit 5 hindurchgeführte und den Luftschleier 18 erzeugende Luftmenge entsprechend vergrößert wird. Jedenfalls findet eine Steuerung bzw. Regelung der durch die Luftführungseinheit 15 geförderten Luftmenge statt.

## Patentansprüche

1. Schrank, insbesondere Sicherheitsschrank oder Gefahrstoffschrank, zur Lagerung von vorzugsweise flüssigen Gefahrstoffen, mit einem Schrankkorpus (2) und wenigstens einer eine Zutrittsöffnung (14) im Schrankkorpus (2) verschließenden Schranktür (3), und mit einer Luftführungseinheit (15) zum Erzeugen eines Luftschleiers (18) im Bereich der Zutrittsöffnung (14), wobei die Luftführungseinheit (15) hinsichtlich der geförderten Luftmenge variabel ausgebildet ist, **dadurch gekennzeichnet, dass**
- die Luftführungseinheit (15) nach Maßgabe einer Bedieneinheit (7) beaufschlagt wird, und
- es sich bei der Bedieneinheit (7) um eine Medienabgabeeinheit (7) handelt, die im Innern des Schrankkorpus vorgesehen ist.

2. Schrank nach Anspruch 1, **dadurch gekennzeichnet, dass** die Luftführungseinheit (15) steuerbar ausgelegt ist.

3. Schrank nach Anspruch 1 oder 2, **dadurch gekennzeichnet, dass** die Luftführungseinheit (15) regelbar ausgeführt ist.

4. Schrank nach einem der Ansprüche 1 bis 3, **dadurch gekennzeichnet, dass** die Luftführungseinheit (15) mittels einer Zu-/Ablufterzeugungseinheit (17) beaufschlagt wird.

5. Schrank nach einem der Ansprüche 1 bis 4, **dadurch gekennzeichnet, dass** die Bedieneinheit (7) und die Luftführungseinheit (15) mit einer gemeinsamen Zulufterzeugungseinheit (17) kommunizieren.

6. Schrank nach einem der Ansprüche 1 bis 5, **dadurch gekennzeichnet, dass** die Luftführungseinheit (15) als im Bereich der Zutrittsöffnung (14) angeordnetes Rohrelement (15) mit Luftzu-/Austrittsöffnungen (16) ausgebildet ist.

7. Schrank nach Anspruch 6, **dadurch gekennzeichnet, dass** mehrere Luftzu-/Austrittsöffnungen (16) in Längserstreckung der Luftführungseinheit (15) vorgesehen sind.

8. Schrank nach Anspruch 6 oder 7, **dadurch gekennzeichnet, dass** sämtliche Luftzu-/Austrittsöffnungen (16) gleich gerichtet an der Luftführungseinheit (15) ausgebildet sind.

9. Schrank nach einem der Ansprüche 1 bis 8, **dadurch gekennzeichnet, dass** die Luftführungseinheit (15) kopfseitig des Schrankkorpus (2) in der Zutrittsöffnung (14) platziert ist.

10. Schrank nach einem der Ansprüche 1 bis 9, **dadurch gekennzeichnet, dass** die Luftführungseinheit (15) eine an die Breite (B) der Zutrittsöffnung (14) angepasste Länge (L) aufweist.

11. Schrank nach einem der Ansprüche 1 bis 10, **dadurch gekennzeichnet, dass** die Luftführungseinheit (15) an ein Abdeckelement (19) in der Zutrittsöffnung (14) angeschlossen ist.

12. Schrank nach Anspruch 11, **dadurch gekennzeichnet, dass** die Luftführungseinheit (15) höhenvariabel an das im Kopfbereich des Schrankkorpus (2) vorgesehene Abdeckelement (19) angeschlossen ist.

13. Schrank nach Anspruch 11 oder 12, **dadurch gekennzeichnet, dass** das Abdeckelement (19) transparent ausgebildet ist.

## Claims

1. A cabinet, in particular a safety cabinet or cabinet for hazardous materials for storing preferably liquid hazardous materials, with a cabinet body (2) and at least one cabinet door (3) that closes an access opening (14) in the cabinet body (2) and with an air conducting unit (15) for generating an air curtain (18) in the region of the access opening (14), wherein the air conducting unit (15) is designed to be variable with respect to the supplied quantity of air, **characterized in that**
- the air conducting unit (15) is acted on in accordance with an operating unit (7), and
- the operating unit (7) is a medium dispensing unit (7) that is provided in the interior of the cabinet body.

2. The cabinet according to claim 1, **characterized in that** the air conducting unit (15) is designed to be controllable.

3. The cabinet according to claim 1 or 2, **characterized in that** the air conducting unit (15) is configured to be adjustable.

4. The cabinet according to any one of claims 1 to 3, **characterized in that** the air conducting unit (15) is acted on by means of a supply/exhaust air generating unit (17).

5. The cabinet according to any one of claims 1 to 4, **characterized in that** the operating unit (7) and the air conducting unit (15) communicate with a common supply air generating unit (17).

6. The cabinet according to any one of claims 1 to 5, **characterized in that** the air conducting unit (15) is designed as a pipe element (15) that is arranged in the region of the access opening (14) and has air inlet/outlet openings (16).

7. The cabinet according to claim 6, **characterized in that** a plurality of air inlet/outlet openings (16) are provided in the longitudinal extent of the air conducting unit (15).

8. The cabinet according to claim 6 or 7, **characterized in that** all air inlet/outlet openings (16) are designed to be oriented in the same direction on the air conducting unit (15).

9. The cabinet according to any one of claims 1 to 8, **characterized in that** the air conducting unit (15) is placed in the access opening (14) at the head side of the cabinet body (2).

10. The cabinet according to any one of claims 1 to 9, **characterized in that** the air conducting unit (15) has a length (L) that is adapted to the width (B) of the access opening (14).

11. The cabinet according to any one of claims 1 to 10, **characterized in that** the air conducting unit (15) is connected to a cover element (19) in the access opening (14).

12. The cabinet according to 11, **characterized in that** the air conducting unit (15) is connected in a height-variable manner to the cover element (19) provided in the head region of the cabinet body (2).

13. The cabinet according to claim 11 or 12, **characterized in that** the cover element (19) is designed to be transparent.

## Revendications

1. Armoire, notamment armoire de sécurité ou armoire pour substances dangereuses, destinée à l'entreposage de substances dangereuses de préférence liquides, avec un corps d'armoire (2) et au moins une porte d'armoire (3) fermant une ouverture d'accès (14) dans le corps d'armoire (2) et avec une unité de ventilation (15) pour produire un rideau d'air (18) dans la zone de l'ouverture d'accès (14), l'unité de ventilation (15) étant constituée de manière variable eu égard à la quantité d'air transportée, **caractérisée en ce que**
- l'unité de ventilation (15) est sollicitée conformément à une unité de commande (7), et
- concernant l'unité de commande (7), il s'agit d'une unité de distribution de milieux (7), qui est prévue à l'intérieur du corps d'armoire.

2. Armoire selon la revendication 1, **caractérisée en ce que** l'unité de ventilation (15) est conçue pouvant être commandée.

3. Armoire selon la revendication 1 ou 2, **caractérisée en ce que** l'unité de ventilation (15) est réalisée pouvant être réglée.

4. Armoire selon l'une quelconque des revendications 1 à 3, **caractérisée en ce que** l'unité de ventilation (15) est sollicitée au moyen d'une unité de production d'arrivée et d'évacuation d'air (17).

5. Armoire selon l'une quelconque des revendications 1 à 4, **caractérisée en ce que** l'unité de commande (7) et l'unité de ventilation (15) communiquent avec une unité de production d'arrivée d'air commune (17).

6. Armoire selon l'une quelconque des revendications 1 à 5, **caractérisée en ce que** l'unité de ventilation (15) est constituée sous la forme d'un élément tubulaire (15) disposé dans la zone de l'ouverture d'accès (14) avec des ouvertures d'arrivée et de sortie d'air (16).

7. Armoire selon la revendication 6, **caractérisée en ce que** plusieurs ouvertures d'arrivée et de sortie d'air (16) sont prévues dans l'extension longitudinale de l'unité de ventilation (15).

8. Armoire selon la revendication 6 ou 7, **caractérisée en ce que** toutes les ouvertures d'arrivée et de sortie d'air (16) sont constituées avec une orientation identique sur l'unité de ventilation (15).

9. Armoire selon l'une quelconque des revendications 1 à 8, **caractérisée en ce que** l'unité de ventilation (15) est placée côté tête du corps d'armoire (2) dans l'ouverture d'accès (14).

10. Armoire selon l'une quelconque des revendications 1 à 9, **caractérisée en ce que** l'unité de ventilation (15) comporte une longueur adaptée (L) à la largeur (B) de l'ouverture d'accès (14).

11. Armoire selon l'une quelconque des revendications 1 à 10, **caractérisée en ce que** l'unité de ventilation (15) est raccordée à un élément de couverture (19) dans l'ouverture d'accès (14).

12. Armoire selon la revendication 11, **caractérisée en ce que** l'unité de ventilation (15) est raccordée de façon variable en hauteur à l'élément de couverture (19) prévu dans la zone de tête du corps d'armoire (2).

13. Armoire selon la revendication 11 ou 12, **caractérisée en ce que** l'élément de couverture (19) est constitué transparent.
